# EUROPÄISCHE PATENTSCHRIFT

(11) **EP 0 015 574 B1**
(45) Veröffentlichungstag und Bekanntmachung des Hinweises auf die Patenterteilung: **14.09.1983**
(21) Anmeldenummer: 80101175.0
(22) Anmeldetag: 07.03.1980
(51) Int. Cl.: F42B 11/20, F42B 11/10

(54) **Geschoss, beispielsweise für Jagdzwecke, und Verfahren zu seiner Herstellung**
Projectile, e.g. for hunting, and method of manufacturing same
Projectile, par exemple pour la chasse, et procédé pour sa fabrication

(30) Priorität: 10.03.1979 DE 2909471; 31.03.1979 DE 2912910
(43) Veröffentlichungstag der Anmeldung: 17.09.1980
(73) Patentinhaber: Schirneker, Hans-Ludwig, D-59519 Möhnesee (DE)
(72) Erfinder: Schirneker, Hans-Ludwig, D-59519 Möhnesee (DE)
(74) Vertreter: Gille, Christian, Dipl.-Ing.

## Beschreibung

Die Erfindung betrifft ein beispielsweise für Jagdzwecke bestimmtes Geschoß mit einem sich zum vorderen Ende verjüngenden Geschoßkörper, der eine von vorne ausgehende zentrale Öffnung enthält, in der ein diese verschließender Einsatz steckt. Außerdem betrifft die Erfindung ein Verfahren zum Herstellen derartiger Geschosse.

Geschosse dieser Art sollen beim Auftreffen auf ein verhältnismäßig weiches Ziel wie beispielsweise einen Wildkörper aufpilzen, damit die kinetische Energie schnell verbraucht wird und das getroffene Wild einen Schock erhält, der zu seiner Betäubung oder sogar zu seinem Tode führt, auch wenn die Wunde selbst nicht tödlich ist. Wenn derartige Geschosse hingegen auf ein härteres Ziel wie beispielsweise den Knochen eines Wildes auftreffen, sollen sie nicht zersplittern, sondern einen möglichst sauberen Durchschuß hervorrufen.

Ein Beispiel für solche Geschosse ist das aus der DE-C-22 28 733 bekannte Jagdgeschoss, das im Geschoßkörper eine Füllung aus Blei enthält, die beim Auftreffen des Geschosses auf einen Wildkörper das Aufspreizen und Aufpilzen der die zentrale Öffnung des Geschoßkörpers umgebenden Wand unterstützt und ein explosionsartiges Platzen des Geschosses verhindert, damit sich das vordere Ende des Geschosses im Ziel nach außen umlegt, ohne abzureißen. Obwohl derartige Geschosse einigermaßen gleichmäßig Aufpilzen und wirkungsvolle Treffer hervorrufen, ist es nachteilhaft, daß deren Bleifüllung im Ziel freigelegt wird und in kleinste Partikel zerlegt und zerrieben sich um den Schußkanal im Wildkörper verteilt. Die dabei entstehenden Bleiteilchen sind so fein, daß sie mit dem bloßen Auge nicht erkennbar sind und daher bei der Zubereitung von Speisen aus Wildbret auch schlecht entfernt werden können. Wegen der großen Oberfläche der fein zerriebenen Bleipartikel (Bleischleim) führt der Genuß des vom Blei durchsetzten Wildbrets zu Übelkeit und sogar zu Vergiftungen. Weiterhin ist es nachteilhaft, daß derartige Geschosse zwar im Ziel ihre kinetische Energie schnell verlieren, jedoch sehr weit fliegen können, wenn sie auf kein Ziel treffen, so daß sie eine nicht unbedeutende Hinterlandgefährdung bilden. Dies ist insbesondere in bewohnten Gegenden und dort unerwünscht, wo Jagdgelände an Wohngebiete angrenzt.

Bei Übungsgeschossen ist es zum Verkürzen der Flugbahn bekannt (DE-C-734 429), im Bereich des vorderen verjüngten Endes des Geschoßkörpers Nuten vorzusehen, die als Bremsflächen ausgebildet sind. Ferner ist es bei derartigen Übungsgeschossen bekannt, im Geschoßkörper eine von vorne ausgehende zentrale Öffnung vorzusehen, in der ein diese verschließender Einsatz steckt. Ein Aufpilzen des Geschoßkörpers in einem weichen Ziel und ein glattes Durchschlagen eines härteren Zieles ist nicht vorgesehen.

Andererseits ist es jedoch bei Geschossen mit im Ziel aufpilzendem Geschoßkörper bekannt (FR-A-2 321 108), in einer von vorne ausgehenden zentralen Öffnung des Geschoßkörpers als Verschluß einen kappenartigen Einsatz vorzusehen, der im Ziel in die Öffnung gedrückt wird und dadurch das Aufpilzen des Geschoßkörpers unterstützt und beschleunigt. Der Einsatz ist verhältnismäßig dünnwandig, so daß er nur begrenzt das Aufpilzen beschleunigt.

Weiter ist es bei Geschossen auch bekannt (US-A-2123981), in einer vom vorderen Ende des Geschoßkörpers ausgehenden Ausnehmung einen diese vollständig ausfüllenden Einsatz vorzusehen, der im getroffenen Ziel zusammengedrückt wird, so daß der Rand des Geschoßkörpers zu einem ringförmigen Kragen verformt wird, der zwar zu einer gewissen Verbreiterung des Geschoßkörpers führt, jedoch nicht die radiale Tiefenwirkung hervorruft, die ein aufpilzender Geschoßkörper bewirkt.

Schließlich ist es aus der US-A-2 838 000 bekannt, einen Einsatz in eine vorne ausgehende, zentrale Öffnung eines sich verjüngenden Geschoßkörpers einzusetzen, wobei im Bereich des verjüngten vorderen Endes Schwachstellen angeordnet sind.

Der Erfindung liegt die Aufgabe zugrunde, ein beispielsweise für Jagdzwecke geeignetes Geschoß zu schaffen, das innerhalb einer bestimmten Reichweite ein stabiles Flugverhalten zeigt, außerhalb dieser Reichweite aber schnell seine Flugfähigkeit verliert und somit keine Hinterlandgefährdung hervorruft, und das in einem weichen Ziel einen wirkungsvollen Treffer mit guter Tiefenwirkung erzeugt, in einem harten Ziel aber einen sauberen Durchschuß hervorruft.

Diese Aufgabe wird bei einem Geschoß der eingangs genannten Gattung, wobei der Geschoßkörper im Bereich seines verjüngten vorderen Endes Schwachstellen enthält, erfindungsgemäß dadurch gelöst, daß diese Schwachstellen in Form von in einem Winkel schräg zu seiner Längsachse und entgegengesetzt zu seiner Drallrichtung geneigt verlaufenden, Einschnitten und/ oder von seiner Außenseite ausgehenden Kerben, deren eine Wand einen der Rotation des fliegenden Geschosses entgegenwirkenden Widerstand bildet, ausgebildet sind und daß der Einsatz im sich konisch erweiterenden Ende der zentralen Öffnung angeordnet ist.

Die schräg verlaufenden Einschnitte und/oder Kerben bremsen die Rotation des fliegenden Geschosses durch Umlenkung der über den Geschoßkörper streichenden Luft, so daß dasselbe nach Durchfliegen der normalen Reichweite, die bei Jagdgeschossen beispielsweise zwischen 300 und 400 Metern liegt, in seinem Flugverhalten sehr schnell instabil wird und die zum Fliegen erforderliche Geschwindigkeit verliert und dementsprechend herabfällt, so daß es keine Hinterlandgefährdung darstellt. In einem von diesem Geschoß getroffenen Ziel wird durch das von den schrägen Einschnitten bewirkte Aufpilzen die Rotation erhöht, so daß sich auch bei einem verhältnismäßig harten Ziel wie beispielsweise einem Tierknochen ein sauberer Durchschuß ergibt, während beim Auftreffen auf ein weiches Ziel wie beispielsweise Fleischteile eines Wildes das Aufpilzen des Geschoßkörpers beschleunigt und begünstigt wird, ohne daß Teile des Geschoßkörpers abreißen können. Soweit der Geschoßkörper überhaupt eine Bleifüllung enthält, braucht diese für den Aufpilzvorgang nicht freigelegt zu werden, so daß sich im getroffenen Körper auch keine Bleiablagerungen ergeben. Der in der zentralen Öffnung vorhandene Einsatz ist verhältnismäßig stabil ausgebildet und unterstützt daher wirksam das Aufpilzen des Geschoßkörpers.

Vorzugsweise ist der Einsatz als konisches Verschlußstück ausgebildet, das an der Vorderseite eine napfartige Vertiefung aufweist. Dadurch ergibt sich beim Eindringen des Geschosses in einen Wildkörper ein erhöhter Widerstand und damit eine schnellere Reaktion, weil der Einsatz schneller in die zentrale Öffnung des Geschoßkörpers eindringt und dementsprechend das Aufpilzen des Geschoßkörpers in einem weichen Ziel beschleunigt.

Der Einsatz kann auch die Form einer Kugel aufweisen.

Nach einem weiteren Merkmal der Erfindung kann in der zentralen Öffnung des Geschoßkörpers unter dem Einsatz eine diese Öffnung wenigstens teilweise ausfüllende Füllung aus nicht gesundheitsschädlichem wie organischem Material, beispielsweise auf Eiweißbasis, aus Zellstoff oder Stärke, vorgesehen sein. Diese Füllung kann beispielsweise ein Preßling sein. Sie unterstützt das Aufpilzen des Geschosses im Ziel, hinterläßt aber im getroffenen Körper keine für den Genuß des Wildbrets gesundheitsschädlichen Rückstände. Das Aufpilzen im Ziel erfolgt in einer Weise, die den Drall, welcher dem Geschoß von den Zügen der Waffe erteilt worden ist, noch verstärkt, indem der vordere Teil des Geschoßkörpers in Streifen zerlegt wird, welche sich in schräg zur Längsachse des Geschoßkörpers verlaufende Streifen nach außen umbiegen und wenigstens zum Teil einrollen. Durch diese Art des Aufpilzens wird der Drall des Geschosses im getroffenen Ziel verstärkt und ein besonders gutter und sauberer Durchschuß mit der gewünschten Tiefenwirkung erzielt wird. Wenn härtere Gegenstände wie beispielsweise Knochen getroffen werden, ergibt sich ebenfalls ein sauberer Durchschuß, ohne daß die getroffenen Knochen zersplittern.

Ist die Füllung der zentralen Öffnung des Geschoßkörpers ein Preßling, braucht dieser keine Hohlräume zu enthalten, da sich die Füllung beim Auftreffen des Geschosses auf ein Ziel zunächst etwas komprimieren läßt und das Aufpilzen des Geschosses erst beginnt, nachdem schon Materie des getroffenen Zieles in die zentrale Öffnung des Geschoßkörpers eingedrungen ist und das Verschlußstück tiefer in die Öffnung eingeschoben hat.

Das erfindungsgemäße Gechoß ist vorzugsweise für Jagdzwecke bestimmt, aber auch für andere Zwecke bzw. andere Waffen geeignet. Es kann sowohl bei Jagdgewehren als auch anderen Schußwaffen wie anderen Gewehren und auch Revolvern oder Pistolen benutzt werden, wobei sich seine äußeren Abmessungen nach dem Kaliber und der Art der jeweiligen Waffe richten.

Die erfindungsgemäßen Geschosse werden, wie bekannt (US-A-2838000), dadurch hergestellt, daß man zunächst einen nach vorne offenen Hohlkörper bildet und das vordere Ende dieses Hohlkörpers schließlich spitzenartig verjüngt. Erfindungsgemäß wird dieses Herstellungsverfahren dadurch abgewandelt, daß in ein Stirnende eines aus Kupfer, Tombak oder Eisen bestehenden zylindrischen Rohlings ein sich nach innen verjüngendes Loch eingepreßt wird, anschließend in die das Loch umgebende Wand als Schwachstellen dienende Einschnitte und/oder Kerben eingeformt werden und dann das gelochte Ende des Rohlings zu einer Spitze mit im wesentlichen zylindrischem oder konischem zentralen Loch, das am äußeren Ende erweitert ist, zusammengedrückt und der Einsatz dann eingesteckt wird. Das so fertiggestellte Geschoß kann durch einfache Preßvorgänge hergestellt werden, so daß keine teuren Dreharbeiten, welche nur auf kostspieligen Revolverautomaten mit vertretbarem Aufwand durchzuführen sind, notwendig sind.

Bei den als Schwachstellen dienenden Einschnitten handelt es sich beispielsweise um Einschnitte, deren Wände unter gegenseitigem Kontakt aneinanderliegen, so daß sie die äußere geschlossene Form des Geschosses nicht beeinträchtigen, selbst wenn sie von außen in den Geschoßkörper eingebracht worden sind.

Der Erfindung liegt der Gedanke zugrunde, einerseits im Flug die Rotation des Geschosses abzubremsen, um ein unkontrolliertes Weiterfliegen des Geschosses über die gewünschte Reichweite hinaus zu verhindern, und andererseits wirkungsvolle Einschüsse in einem getroffenen Körper ohne Vergiftungsfolgen oder stark zersplitternde Knochen zu gewährleisten. Beim Eindringen des Geschosses in ein Ziel wird die im Flug gewollt verringerte Rotation um die Längsachse des Geschoßkörpers wieder verstärkt und dadurch ein Überschlagen des Geschosses im getroffenen Wildkörper verhindert. Wegen der erhöhten Rotation erhält man vielmehr einen sauberen, aber größeren Ausschuß, der zu einem stärkeren Schweißaustritt beim getroffenen Wild führt. Der im Geschoßkörper vorgesehene Einsatz bewirkt eine schnellere Reaktion im Ziel. Weil der Geschoßkörper ohne Splitterwirkung aufpilzt, bleibt die gesamte kinetische Energie erhalten und ergibt eine größere Tiefenwirkung.

In der Zeichnung sind in stark vergrößertem Maßstab Ausführungsbeispiele des erfindungsgemäßen Geschosses und der Herstellung desselben dargestellt, und zwar zeigt
Figur 1 einen Längsschnitt durch eine erste Ausführungsform des Geschosses,
Figur 2 einen Längsschnitt durch eine zweite Ausführungsform des Geschosses, das im hinteren Bereich eine Bleifüllung enthält,
Figur3 einen Längsschnitt durch eine dritte Ausführungsform des Geschosses mit durchgehender zentraler Öffnung,
Figur4 eine Seitenansicht des Geschosses aus Fig. 2, nachdem dasselbe auf ein Ziel aufgetroffen und dadurch aufgepilzt ist,
Figur 5 eine Vorderansicht des aufgepilzten Geschosses aus Fig. 4,
Figur6 einen Längsschnitt eines zylindrischen Rohlings, aus dem ein Geschoß der in Fig. 2 dargestellten Art hergestellt werden soll,
Figur 7 einen Längsschnitt durch den Rohling aus Fig. 6, nachdem sein vorderes Ende gelocht worden ist,
Figur einen Längsschnitt durch das vordere Ende des Rohlings, nachdem in den gelochten Bereich von innen Rillen eingebracht worden sind,
Figur 9 eine Ansicht des gelochten Stirnendes des in Fig.8 dargestellten Rohlings und
Figur 10 einen Längsschnitt durch den fertig geformten Geschoßkörper, bevor in seine zentrale Öffnung eine Füllung und/oder ein Einsatz eingebracht wird.

Das in Fig. 1 dargestellte Geschoß 1 hat einen vollen Geschoßkörper 2, der beispielsweise aus Tombak oder Kupfer besteht. Im sich verjüngenden vorderen Ende ist ein im wesentlichen zylindrisches Sackloch 3 vorgesehen, das in einer konischen Erweiterung 4 ausläuft. Im Bereich des Sackloches3 sind in die Oberfläche des Geschoßkörpers 2 im Bereich seiner Spitze 2a schräg zur Längsachse 6 verlaufende Kerben 5 eingeformt, die sich bis in den zylindrischen mittleren Teil 2b des Geschoßkörpers 2 erstrecken und dort auslaufen. Diese Kerben sind so angeordnet, daß sie die dem fliegenden Geschoß von den Zügen der Waffe erteilte Rotation aufgrund der durch sie hindurchströmenden Luft hemmen, weshalb sie entgegengesetzt zur Drallrichtung verlaufen.

In der konischen Erweiterung 4 des Sackloches 3 ist ein scheibenförmiger Einsatz 4a angeordnet, der entsprechend der konischen Erweiterung 4 kegelstumpfförmig ausgebildet ist. An der Vorderseite des Einsatzes 4a ist eine napfförmige Vertiefung 4b vorgesehen, die beim Auftreffen auf ein Ziel das Einschieben des Einsatzes 4a in das Sackloch 3 begünstigt.

Das in Fig. dargestellte Geschoß hat einen Geschoßkörper 10, der im hinteren Bereich eine Ausnehmung 11 enthält, die mit Blei gefüllt ist. Der Geschoßkörper kann daher auch aus Eisen bestehen. Ferner sind im Bereich des Sackloches 3 in den Geschoßkörper 10 Einschnitte 13 eingeformt, welche als Schwachstellen dienen und das Aufpilzen des Geschoßkörpers im Ziel erleichtern. Diese Einschnitte 13 können sowohl vom Sackloch 3 nach außen als auch von außen nach innen verlaufen oder sind sogar durchgehend von außen bis in das Sackloch ausgebildet. Die Einschnitte können auch Kerben sein. Sie können aber auch auf der Oberfläche unsichtbar sein, so daß sie die Rotation nicht beeinflussen.

Das Geschoß aus Fig. 2 pilzt im Ziel so auf, daß die Bleifüllung 12 nicht freigelegt wird, so daß das Ziel nicht mit Blei durchsetzt werden kann.

Das in Fig. 3 dargestellte Geschoß 14 hat einen Geschoßkörper 15 mit einem durchgehenden zentralen Loch 16, das am hinteren Ende mit einem eingesetzten Plättchen 17 und am vorderen Ende mit einer eingesetzten Kugel 18 verschlossen ist. Die Kugel 18 besteht aus nicht besonders festem Material und ist bis zu einem gewissen Grade komprimierbar, so daß sie aus der konischen Erweiterung 19 des Loches 16 in dieses hineingedrückt und durch das Loch hindurchgedrückt werden kann, um schließlich das Plättchen 17 vom Geschoßkörper 15 abzustoßen. Von außen sind in den Geschoßkörper 15 Einschnitte 20 eingeformt, welche bis zu Vertiefungen 21 laufen, die sich im zylindrischen Teil des Geschoßkörpers 15 befinden. Auf diese Weise wird eine Schrägstellung der beim Aufpilzen des Geschosses im Ziel nach außen umgebogenen Streifen des Geschoßkörpers erreicht, selbst wenn die Einschnitte 20 in gleicher Richtung wie die Längsachse 22 des Geschoßkörpers 15 verlaufen. Die Einschnitte 20 verlaufen aber vorzugsweise ebenso wie die Kerben 5 und die Einschnitte 13 entgegengesetzt zur Drallrichtung bzw. Rotationsrichtung des fliegenden Geschosses.

In Fig. 4 und 5 ist gezeigt, wie das Geschoß gemäß Fig. 1 im Ziel aufpilzt. Die Geschosse gemäß Fig. 2 und 3 verhalten sich im Ziel jedoch ähnlich.

In Fig. 4 sind im Geschoßkörper 2 Riefen 23 zu erkennen, die von den Zügen der Waffe beim Abschießen des Geschosses eingedrückt worden sind. Am vorderen Ende des Geschoßkörpers haben sich vier Streifen 24 gebildet, die nach außen umgebogen und etwas eingerollt sind. Aus Fig. 4 ist zu erkennen, daß die Streifen 24 mit schräg verlaufender Vorderkante 25 abgebogen sind, wobei die Vorderkanten 25 so schräg gestellt sind, daß sie den Drall des Geschosses im Ziel erheblich verstärken.

In Fig. 6 bis 10 ist dargestellt, wie ein Geschoß der in Fig. 2 dargestellten Art mit einer Preßvorrichtung hergestellt werden kann. Ausgangsmaterial bildet ein zylindrischer Rohling 26, der beispielsweise von einer Stange oder einem Draht abgeschnitten werden kann. Gemäß Fig. 7 ist in das eine Stirnende des Rohlings 26 ein sich nach außen erweiterndes Loch 27 mit einem Dorn eingepreßt worden, wodurch sich die Länge des Rohlings 26 vergrößerte. Gemäß Fig. 8 und 9 sind in die Wand des Loches 27 Rillen 28 eingestoßen, deren Flanken, wie Fig. zeigt, im Abstand voneinander liegen. Dann wird das vordere Ende des Rohhlings so zusammengepreßt, daß sich die aus Fig. 10 erkennbare Spitze 29 bildet, in welcher sich ein im wesentlichen zylindrisches Sackloch 3 mit konisch erweitertem Ende 4 befindet. Die Rillen28 sind nunmehr so zusammengedrückt, daß ihre Flanken im unmittelbaren Kontakt miteinander stehen, so daß die Rillen Schwachstellen bilden, welche praktisch nur noch wie Haarrisse erscheinen. Nun muß nur noch die Füllung und/oder ein Einsatz oder eine Kappe in das Sackloch 3 eingebracht werden, um das Geschoß fertigzustellen, falls ein Einsatz oder eine Kappe vorgesehen ist.

Das Geschoß läßt sich also durch einfache Preß- und Lochvorgänge und ohne die Notwendigkeit teurer Dreharbeiten mit herkömmlichen Maschinen herstellen. Soll der Geschoßkörper eine Bleifüllung; wie in Fig. gezeigt, enthalten, muß ein entsprechender Rohling benutzt werden.

Obwohl das Geschoß bevorzugt für Jagd- und Sportzwecke bestimmt ist, bei denen eine Hinterlandgefährdung besonders unerwünscht ist, kann das Geschoß grundsätzlich für alle Gewehre, Pistolen oder Revolver ausgebildet und eingesetzt werden.

Es sei darauf hingewiesen, daß die einzelnen Merkmale der vorstehend beschriebenen Ausführungsformen erfindungsgemäßer Geschosse gegeneinander austauschbar sind. Allerdings ist darauf zu achten, daß im Falle der Verwendung einer Bleifüllung diese auch nach dem Auftreffen des Geschosses auf ein Ziel nicht zersplittern darf.

## Patentansprüche

1. Geschoß, beispielsweise für Jagdzwecke, mit einem sich zum vorderen Ende verjüngenden Geschoßkörper (2 ; 10 ; 15), der eine von vorne ausgehende zentrale Öffnung (3 ; 16) enthält, in der ein diese verschließender Einsatz (4a ; 8 ; 18) steckt, wobei der Geschoßkörper (2 ; 10 ; 15) im Bereich seines verjüngten vorderen Endes (2a) Schwachstellen aufweist, dadurch gekennzeichnet, daß diese Schwachstellen in Form von in einem Winkel schräg zu seiner Längsachse (6 ; 22) und entgegengesetzt zu seiner Drallrichtung geneigt verlaufenden Einschnitten (13 ; 20) und/ oder von seiner Außenseite ausgehenden Kerben (5), deren eine Wand einen der Rotation des fliegenden Geschosses entgegenwirkenden Widerstand bildet, ausgebildet sind und daß der Einsatz (4a ; 8 ; 18) im sich konisch erweiternden Ende (4 ; 19) der zentralen Öffnung (3 ; 16) angeordnet ist.

2. Geschoß nach Anspruch 1, dadurch gekennzeichnet, daß der Einsatz (4a) eine konische Seitenwand und an der Vorderseite eine napfartige Vertiefung (4b) aufweist.

3. Geschoß nach Anspruch 1, dadurch gekennzeichnet, daß in der zentralen Öffnung (3) des Geschoßkörpers (10) eine diese wenigstens teilweise ausfüllende Füllung (7) aus nicht gesundheitsschädlichem wie organischem Material, beispielsweise auf Eiweißbasis, aus Zellstoff oder Stärke, untergebracht ist, die ein Preßling sein kann.

4. Verfahren zum Herstellen von Geschossen mit den Merkmalen des Anspruches 1, bei dem zunächst ein nach vorne offener Hohlkörper gebildet und das vordere Ende schließlich spitzenartig verjüngt wird, dadurch gekennzeichnet, daß in ein Stirnende eines auf Kupfer, Tombak oder Eisen bestehenden zylindrischen Rohlings (26) ein sich nach innen verjüngendes Loch (27) eingepreßt wird, anschließend in die das Loch umgebende Wand als Schwachstellen dienende Einschnitte und/oder Kerben (28) eingeformt werden und dann das gelochte Ende des Rohlings zu einer Spitze (29) mit im wesentlichen zylindrischem oder konischem zentralen Loch (3), das am äußeren Ende (4) erweitert ist, zusammengedrückt und der Einsatz (4a ; 8 ; 18) eingesteckt wird.

## Claims

1. Projectile, e. g. for hunting, comprising a shell body having a conical front end (2 ; 10 ; 15), said shell body comprising a frontal central opening (3 ; 16) in which is located an insert (4a ; 8 ; 18) closing the latter, said shell body (2 ; 10 ; 15) being provided in the area of its conical front end (2a) with weak points, characterized in that said weak points are designed in the form of recesses (13 ; 20) angularly projecting vertically to its longitudinal axis (6 ; 22) and opposite to its twisting direction, and/or in the form of notches (5) projecting from its outer face, one wall of which forms a resistance counteracting the rotation of the flying projectile, and that insert (4a ; 8 ; 18) is located in the conical end (4 ; 19) of central opening (3 ; 16).

2. Projectile as defined in claim 1, characterized in that insert (4a) comprises a conical side wall and at its front face a cup-like recess (4b).

3. Projectile as defined in claim 1, characterized in that the central opening (3) of the shell body (10) comprises a filling (7) at least partly filling the latter and made of a material not injurious to health, e. g. an organic material on the basis of albumin, cellulose or starch, which may be a compact body.

4. Process for the production of projectiles comprising the features disclosed in claim 1, in which is first of all formed a shell having a frontal open end then forming the front end conically into a tip, characterized in that there is pressed into the front end of a cylindrical blank (26) consisting of copper, tombac or iron a hole (27) conically projecting to the inside, subsequently forming in the wall enclosing the hole recesses and/or notches (28) serving as weak points, then compressing the perforated end of the blank into a tip (29) comprising a substantially cylindrical or conical central hole (3) enlarged at the outer end and finally inserting insert (4a ;-8 18).

## Revendications

1. Projectile, par exemple pour" la chasse, comprenant une coque de projectile (2 ; 10 ; 15) à extrémité avant conique, pourvue d'une ouverture centrale avant (3 ; 16) fermée par un insert (4a ; 8 ; 18), la coque de projectile (2 ; 10 ; 15) présentant dans la zone de son extrémité conique avant (2a) des points faibles, caractérisé en ce que ces points faibles sont réalisés sous forme d'incisions (13 ; 20) angulaires par rapport à son axe longitudinal (6 ; 22) et opposées à son sens de rotation et/ou sous forme de gorges (5) partant de sa face extérieure, dont l'une des parois forme une résistance agissant contre la rotation du projectile mouvant, et que l'insert (4a ; 8 ; 18) est disposé dans l'extrémité conique (4; 19) de l'ouverture centrale (3 ; 16).

2. Projectile suivant la revendication 1, caractérisé en ce que l'insert (4a) comprend une paroi latérale conique et dans la face avant une cavité (4b) sous forme d'une écuelle.

3. Projectile suivant la revendication 1, caractérisé en ce que dans l'ouverture centrale (3) de la coque de projectile (10) est disposé un remplissage (7) remplissant cette dernière au moins partiellement et consistant d'une matière non dangereuse pour la santé, comme de la matière organique par exemple sur la base d'albumine, de la cellulose ou de l'amidon qui peut être un corps comprimé.

4. Procédé pour la fabrication de projectiles comprenant les caractéristiques de la revendication 1 dans lequel est formée d'abord une coque creuse ouverte à l'avant en formant ensuite l'extrémité avant sous forme de pointe, caractérisé en ce que dans la face avant d'une ébauche cylindrique (26) consistant de cuivre, de tombac ou de fer est réalisé sous pression un trou (27) s'ouvrant de façon conique vers l'intérieur, et que ensuite sont formées dans la paroi enveloppant le trou des incisions et/ou gorges (28) servant de points faibles et que finalement l'extrémité perforée de l'ébauche est comprimée en une pointe (29) comprenant un trou central (3) substantiellement cylindrique ou conique et élargi à son extrémité extérieure (4), et que l'insert (4a ; 8 ; 18) est mis en place.
